# EUROPÄISCHE PATENTSCHRIFT

(11) **EP 1 615 701 B1**
(45) Veröffentlichungstag und Bekanntmachung des Hinweises auf die Patenterteilung: **02.11.2006**
(21) Anmeldenummer: 04727866.8
(22) Anmeldetag: 16.04.2004
(51) Int. Cl.: A62C 13/76

(54) **HANDFEUERLÖSCHER MIT EINEM TRAGEGRIFF**
HAND FIRE EXTINGUISHER COMPRISING A HANDLE
EXTINCTEUR A MAIN MUNI D'UNE POIGNEE DE TRANSPORT

(30) Priorität: 19.04.2003 DE 20306226 U
(43) Veröffentlichungstag der Anmeldung: 18.01.2006
(73) Patentinhaber: Gloria GmbH, D-59329 Wadersloh (DE)
(72) Erfinder: SCHULTE-FRANKENFELD, Manfred, 33332 Gütersloh (DE)
(74) Vertreter: Elbertzhagen, Otto
(86) Internationale Anmeldenummer: PCT/EP2004/004028
(87) Internationale Veröffentlichungsnummer: WO 2004/093999

(56) Entgegenhaltungen:
- EP-A- 0 867 204
- DE-U- 20 217 599
- GB-A- 2 143 432

## Beschreibung

### TECHNISCHES GEBIET

Die Erfindung bezieht sich auf einen Handfeuerlöscher mit einem Löschmittelbehälter, der an seinem Oberboden einen Gewindehals mit einer daran mittels einer Überwurfmutter gehaltenen Ventilvorrichtung aufweist. Ferner ist am Oberende vom Löschmittelbehälter ein Tragegriff mit einem Griffbügel abstehend angeordnet.

### STAND DER TECHNIK

In bekannter Ausführung solcher Handfeuerlöscher ist der Tragegriff entweder einstückig mit einem die Ventilvorrichtung verkleidenden Gehäuse aus Kunststoff (siehe z.B. DE 202 17 599 U), oder bei schwereren Ausführungen ist er als Metallbügel an dem ebenfalls aus Metall bestehenden Ventilkörper der Ventilvorrichtung angeordnet, wobei er im letzteren Falle auch als schwenkbarer Bügel am Ventilkörper angelenkt sein kann, um zugleich als Entsicherungshebel für die Ventilvorrichtung zu fungieren.

Bei den bekannten Tragegriffen bedarf es entweder einer individuellen Anpassung an das Ventilkopfgehäuse, oder es muß der Ventilkörper für die Anbringung des Tragegriffs entsprechend vorbereitet sein, wobei die Montage des Tragegriffs am Ventilkörper eines besonderen Arbeitsschrittes bedarf.

### DIE ERFINDUNG

Der Erfindung liegt die Aufgabe zugrunde, einen Handfeuerlöscher der eingangs genannten Art zu schaffen, bei dem der Tragegriff unabhängig von der Ventilvorrichtung ist und einfach beim Zusammenbau des Feuerlöschers montiert werden kann.

Diese Aufgabe wird bei einem Handfeuerlöscher mit den einleitend genannten Merkmalen dadurch gelöst, daß am Tragegriff seitlich neben dem Griffbügel ein Befestigungsring einstückig angeformt ist, der auf dem Gewindehals des Löschmittelbehälters zwischen dessen Oberboden und der Überwurfmutter angeordnet und mittels der Überwurfmutter gegen den Oberboden verspannt ist.

Für die Erfindung ist wesentlich, den neuen Tragegriff mit dem Befestigungsring immer dann verwenden zu können, wenn der Löschmittelbehälter einen Gewindehals zum Aufschrauben einer die Ventilarmatur haltenden Überwurfmutter hat und eine anderweitige Anordnung eines Tragegriffs nicht vorgesehen ist. Diese Voraussetzung liegt bei vielen Handfeuerlöschern vor, für welche der neue Tragegriff universell verwendbar ist.

In vorteilhafter Weise wird durch die Verspannung zwischen der Überwurfmutter und dem Oberboden des Löschmittelbehälters der Befestigungsring des Tragegriffs nicht nur in axi aler Richtung des Gewindehalses gesichert sondern auch in dessen Umfangsrichtung verdrehsicher gehalten. Dabei wird bei der Montage des Tragegriffs der Griffbügel so ausgerichtet, daß er weder in der Bereitschaftslage noch in der Gebrauchslage des Handfeuerlöschers stört. Dies ist besonders dann wichtig, wenn zum Entsichern der Ventilvorrichtung des Feuerlöschers eine Abzuglasche vorgesehen ist. In diesem Fall läßt man den Tragegriff in senkrechter Richtung zur Abzugrichtung der Abzuglasche vom Gewindehals des Löschmittelsbehälters abstehen.

In zweckmäßiger Ausführung ist der Tragegriff ein Kunststoffspritzgußteil, welches im Bereich des Befestigungsringes eine geschlossene Oberseite mit einer Sitzfläche für die Überwurfmutter hat. Zur Unterseite ist der Befestigungsring bzw. der gesamte Tragegriff als offener Hohlkörper ausgebildet, der mittels Versteifungsrippen verstärkt ist, die im Bereich des Befestigungsringes auf dem Oberboden des Löschmittelbehälters aufsitzen.

In bevorzugter Ausführung ist der Griffbügel des Tragegriffs nach Art einer Grifföse ringförmig geschlossen ausgebildet. Hierbei hat er eine ovale Form, an deren einer Längsseite in Querrichtung der Befestigungsring fest angesetzt ist. Um den Griffbügel des Tragegriffs leicht nach oben hin ansteigen zu lassen, ist die Ringebene des Griffbügels zur Ringebene des Befestigungsringes um einen stumpfen Winkel nahe 180° leicht geneigt.

### KURZBESCHREIBUNG DER ZEICHNUNGSABBILDUNG

Die Erfindung wird nachfolgend anhand der Zeichnung an einem Ausführungsbeispiel noch näher erläutert. Die Zeichnung zeigt in perspektivischer Ansicht den oberen Abschnitt eines Handfeuerlöschers mit teilaufgeschnittener Darstellung des Gewindehalses am Löschmittelbehälter und der daran befestigten Bauteile.

### WEG ZUR AUSFÜHRUNG DER ERFINDUNG

Im einzelnen erkennt man in der Zeichnung den oberen Abschnitt eines Löschmittelbehälters 1. Nach oben hin schließt der Löschmittelbehälter 1 mit einem Oberboden 2 ab, der in axialer Richtung des Löschmittelbehälters 1 in einen Gewindehals 3 mit einem Außengewinde übergeht. Auf den Gewindehals 3 ist eine Überwurfmutter 4 aufgeschraubt, durch welche eine Ventilvorrichtung 5 gehalten ist, an die im Innern des Löschmittelbehälters 1 eine Druckmittelflasche 13 und am Oberende außenseitig ein Schlagknopf 14 anschließt, der durch eine untersitzende Abzuglasche 12 gegen unbeabsichtigte Betätigung gesichert ist.

Der Handfeuerlöscher weist ferner einen an den Gewindehals 3 am Oberende des Löschmittelbehälters 1 angesetzten Tragegriff 6 auf, der aus einem radial vom Gewindehals 3 abstehenden Griffbügel 7 und aus einem auf den Gewindehals 3 aufgesetzten Befestigungsring 8 besteht. Der Befestigungsring 8 ist zwischen der Überwurfmutter 4 und dem Oberboden 2 des Löschmittelbehälters 1 angeordnet und hat eine solche Ringdicke bzw. -höhe, daß er zwischen der Überwurfmutter 4 und dem Oberboden 2 verspannt werden kann.

Bei der Montage wird zunächst der Befestigungsring 8 des Tragegriffs 6 in axialer Richtung auf den Gewindehals 3 des Löschmittelbehälters 1 aufgesetzt, wonach die Ventilvorrichtung 5 montiert und mit der Überwurfmutter 4 gesichert wird. Bevor die Überwurfmutter 4 fest angezogen wird, kann der Tragegriff 6 durch Drehen des Befestigungsringes 8 um den Gewindehals 3 herum passend ausgerichtet werden. Dies geschieht unter besonderer Berücksichtigung der Abzugrichtung der Abzuglasche 12, zu der der Tragegriff 6 um 90° versetzt angeordnet wird. In dieser Position des Tragegriffs 6 erfolgt das Anziehen der Überwurfmutter 4, wobei der Befestigungsring 8 des Tragegriffs 6 gegen den Oberboden 2 des Löschmittelbehälters 1 reibschlüssig fest verspannt wird.

Hiernach sitzt die Überwurfmutter 4 auf einer Sitzfläche 10 des Befestigungsringes 8 auf, welche durch eine glattflächige, geschlossene Oberseite 9 des Befestigungsringes 8 oder eine gegenüber der Oberseite 9 vertiefte Ringfläche gebildet ist. Diese glatte Oberseite 9 erstreckt sich über eine Wölbung hinweg bis zum Anschluß an den Oberboden 2. Von der Unterseite her gesehen stellen sowohl der Befestigungsring 8 als auch der Griffbügel 7 des Tragegriffs 6 einen Hohlkörper dar, der durch Versteifungsrippen 11 verstärkt ist. Mit diesen Rippen sitzt der Befestigungsring 8 auf dem Oberboden 2 des Löschmittelbehälters 1 auf.

Der Griffbügel 7 des Tragegriffs 6 hat eine länglich ovale Gestalt mit einem in gerader Richtung sich erstreckenden äußeren Längsabschnitt 15, an den sich zwei Bogenabschnitte 16 anschließen. Dem äußeren geraden Abschnitt 15 liegt ein Innenabschnitt 17 des Tragegriffs 6 gegenüber, der einstückig in den Befestigungsring 8 übergeht. Der gesamte Tragegriff 6 mit dem Griffbügel 7 und dem Befestigungsring 8 ist ein Kunststoff-Spritzgußteil.

Der ringförmige Griffbügel 7 ist in der montierten Endlage etwas nach oben hin abgekippt, also in Richtung vom Oberboden 2 des Löschmittelbehälters 1 weg. Dies beruht darauf, daß zwischen der Ringebene des Griffbügels 7 und der Ringebene des Befestigungsringes 8 des Tragegriffs 6 ein stumpfer Winkel besteht, der nahe bei 180° liegt.

## Patentansprüche

1. Handfeuerlöscher mit einem Löschmittelbehälter (1), der an seinem Oberboden (2) einen Gewindehals (3) mit einer daran mittels einer Überwurfmutter (4) gehaltenen Ventilvorrichtung (5) aufweist, und mit einem am Oberende vom Löschmittelbehälter (1) abstehend angeordneten Tragegriff (6) mit einem Griffbügel (7),
**dadurch gekennzeichnet,**
**daß** am Tragegriff (6) seitlich neben dem Griffbügel (7) ein Befestigungsring (8) einstückig angeformt ist, der auf dem Gewindehals (3) des Löschmittelbehälters (1) zwischen dessen Oberboden (2) und der Überwurfmutter (4) angeordnet und mittels der Überwurfmutter (4) gegen den Oberboden (2) verspannt ist.

2. Handfeuerlöscher nach Anspruch 1,
**dadurch gekennzeichnet,**
**daß** der Tragegriff (6) bei loser Überwurfmutter (4) durch Drehen des Befestigungsringes (8) um die Achse des Gewindehalses (3) am Löschmittelbehälter (1) justierbar und bei angezogener Überwurfmutter (4) durch Reibschluß des Befestigungsringes (8) zwischen dem Oberboden (2) und der Überwurfmutter (4) verdrehfest gehalten ist.

3. Handfeuerlöscher nach Anspruch 1 oder 2,
**dadurch gekennzeichnet,**
**daß** der Tragegriff (6) ein Kunststoff-Spritzgußteil ist, welches im Bereich des Befestigungsringes (8) eine geschlossene Oberseite (9) mit einer Sitzfläche (10) für die Überwurfmutter (4) hat.

4. Handfeuerlöscher nach Anspruch 3,
**dadurch gekennzeichnet,**
**daß** der Befestigungsring (7) des Tragegriffs (6) ein zur Unterseite offener Hohlkörper mit auf dem Oberboden (2) des Löschmittelbehälters (1) aufsitzenden Versteifungsrippen (11) ist.

5. Handfeuerlöscher nach einem der Ansprüche 1 - 4,
**dadurch gekennzeichnet,**
**daß** der Griffbügel (7) des Tragegriffs (6) nach Art einer Grifföse ringförmig geschlossen ist.

6. Handfeuerlöscher nach Anspruch 5,
**dadurch gekennzeichnet,**
**daß** der Griffbügel (7) oval ausgebildet und daran an einer Längsseite in Querrichtung der Befestigungsring (8) fest angesetzt ist.

7. Handfeuerlöscher nach Anspruch 6,
**dadurch gekennzeichnet,**
**daß** die Ringebene des Griffbügels (7) zur Ringebene des Befestigungsringes (8) am Tragegriff (6) um einen stumpfen Winkel nahe 180° bezogen auf die Einbaulage leicht nach oben vom Oberboden (2) weg geneigt ist.

8. Handfeuerlöscher nach einem der Ansprüche 1 - 7,
**dadurch gekennzeichnet,**
**daß** an der Ventilvorrichtung (5) eine Abzuglasche (12) angeordnet ist, deren Abzugrichtung radial vom Gewindehals (3) des Löschmittelbehälters (1) weg zeigt, wobei der Tragegriff (6) mit dem Griffbügel (7) außerhalb dieser Abzugrichtung vom Gewindehals (3) des Löschmittelbehälters (1) abstehend justiert ist.

## Claims

1. Hand fire extinguisher with an extinguishing agent container (1) which has on its upper face (2) a threaded neck (3) with valve mechanism (5) held on same by a screw cap (4), and with a carrying handle (6) with a grip yoke (7) arranged to extend from the upper face of the extinguisher container (1),
**characterised in that**
a fastening ring (8) is moulded in one piece on the carrying handle laterally next to the grip yoke (7) and is mounted on the threaded neck (3) of the extinguishing agent container (1) between its upper face (2) and the screw cap (4) and is clamped by means of the screw cap (4) against the upper face (2).

2. Hand fire extinguisher according to claim 1,
**characterised in that**
the carrying handle (6) when the screw cap (4) is loosened can be adjusted by turning the fastening ring (8) about the axis of the threaded neck (3) on the extinguishing agent container (1) and when the screw cap (4) is tightened is held secured against rotation by friction engagement of the fastening ring (8) between the upper face (2) and the screw cap (4).

3. Hand fire extinguisher according to claim 1 or 2,
**characterised in that**
the carrying handle (6) is an injection moulded plastics part which has in the region of the fastening ring (8) a closed top side (9) with a seat surface (10) for the screw cap (4).

4. Hand fire extinguisher according to claim 3,
**characterised in that**
the fastening ring (7) of the carrying handle (6) is a hollow body which opens towards the underneath and has reinforcement ribs (11) seated on the upper face (2) of the extinguishing agent container (1).

5. Hand fire extinguisher according to one of claims 1 to 4,
**characterised in that**
the grip yoke (7) of the carrying handle (6) is closed in a ring shape in the manner of a grip loop.

6. Hand fire extinguisher according to claim 5,
**characterised in that**
the grip yoke (7) is oval in shape and is fixedly set on a longitudinal side in the transverse direction of the fastening ring (8).

7. Hand fire extinguisher according to claim 6,
**characterised in that**
the ring plane of the grip yoke (7) is inclined to the ring plane of the fastening ring (8) at the carrying handle (6) by an obtuse angle close to 180° relative to the installation position slightly upwards away from the upper face (2).

8. Hand fire extinguisher according to one of claims 1 to 7,
**characterised in that**
on the valve mechanism (5) is disposed a pull tab (12) whose pull direction points radially away from the threaded neck (3) of the extinguishing agent container (1) whereby the carrying handle (6) is set with the grip yoke (7) outside of this pull direction protruding away from the threaded neck (3) of the extinguishing agent container (1).

## Revendications

1. Extincteur d'incendie à main avec un réservoir d'agent extincteur (1) qui présente un système de soupape (5), maintenu sur sa paroi supérieure (2) au moyen d'un écrou de raccordement (4), et avec une poignée de transport (6) qui est disposée en saillie sur l'extrémité supérieure dudit réservoir d'agent extincteur (1) et présente une anse de préhension (7),
**caractérisé en ce que**,
à la poignée de transport (6), latéralement, à côté de l'anse de préhension (7), est formée d'une pièce une bague de fixation (8) qui est agencée sur le col fileté (3) du réservoir d'agent extincteur (1), entre la paroi supérieure (2) de celui-ci et l'écrou de raccordement (4), et est serré contre ladite paroi supérieure (2) au moyen dudit écrou de raccordement (4).

2. Extincteur d'incendie à main selon la revendication 1,
**caractérisé en ce que**
la poignée de transport (6) peut être ajustée autour de l'axe du col fileté (3) du réservoir d'agent extincteur (1), par déplacement rotatif de la bague de fixation (8), quand l'écrou de raccordement (4) est desserré, et est maintenue fixe en rotation entre la paroi supérieure (2) et l'écrou de raccordement (4), par friction de la bague de fixation (8), quand ledit écrou de raccordement (4) est serré.

3. Extincteur d'incendie à main selon revendication 1 ou 2,
**caractérisé en ce que**
la poignée de transport (6) est une pièce en matière plastique moulée par injection qui présente, dans la région de la bague de fixation (8), une face supérieure fermée (9), pourvue d'une surface d'appui (10) pour l'écrou de raccordement (4).

4. Extincteur d'incendie à main selon la revendication 3,
**caractérisé en ce que**
la bague de fixation (8) de la poignée de transport (6) est un corps creux, ouvert sur la face inférieure, avec des nervures de renforcement (11) qui reposent sur la paroi supérieure (2).

5. Extincteur d'incendie à main selon l'une des revendication 1 à 4,
**caractérisé en ce que**
l'anse de préhension (7) de la poignée de transport (6) est fermée à la manière d'un oeil de préhension en forme d'anneau.

6. Extincteur d'incendie à main selon la revendication 5,
**caractérisé en ce que**
l'anse de préhension (7) est ovale et que la bague de fixation (8) y est rapportée, sur une face longitudinale, dans la direction transversale.

7. Extincteur d'incendie à main selon la revendication 6,
**caractérisé en ce que**,
par rapport au plan annulaire de la bague de fixation (8) de la poignée de transport (6), le plan annulaire de l'anse de préhension (7) est légèrement incliné vers le haut, à l'opposé de la paroi supérieure (2), selon un angle obtus de près de 180° par rapport à la position de montage.

8. Extincteur d'incendie à main selon l'une des revendications 1 à 7,
**caractérisé en ce que**
sur un système de soupape (5), est agencée une patte arrachable (12), dont la direction d'arrachage est orientée dans le sens radial, à l'opposé du col fileté (3) du réservoir d'agent extincteur (1), la poignée de transport (6) étant ajustée avec l'anse de préhension (7) à l'écart de cette direction d'arrachage, à distance du col fileté (3) du réservoir d'agent extincteur.
